# EUROPÄISCHE PATENTSCHRIFT

(11) **EP 0 047 880 B1**
(45) Veröffentlichungstag und Bekanntmachung des Hinweises auf die Patenterteilung: **11.04.1984**
(21) Anmeldenummer: 81106504.4
(22) Anmeldetag: 21.08.1981
(51) Int. Cl.: E06B 7/02, E06B 7/10, F24F 13/18

(54) **Schieberlüftung**
Sliding shutter ventilation device
Dispositif de ventilation par aérateur

(30) Priorität: 15.09.1980 DE 3034765
(43) Veröffentlichungstag der Anmeldung: 24.03.1982
(73) Patentinhaber: Gretsch-Unitas GmbH Baubeschlagfabrik, D-71254 Ditzingen (DE)
(72) Erfinder: Maus, Julius, D-7000 Stuttgart-1 (DE)
(74) Vertreter: Schmid, Berthold, Dipl.-Ing.

## Beschreibung

Die Erfindung bezieht sich auf eine Schieberlüftung, wie sie beispielsweise durch die EP-A-0 021 164 oder die US-A-4186656 bekanntgeworden ist. Diese Schieberlüftungen besitzen zwei über zwei leistenförmige, an den beiden Längsrändern gelegene profilierte Isolationsleisten miteinander verbundene Grundkörper, deren beide im wesentlichen im Querschnitt kreisbogenförmige Lüftungsschieber miteinander gekuppelt sowie mittels eines gemeinsamen Antriebs gleichzeitig und gleichsinnig verstellbar sind. Dabei sind die Isolationsleisten mit Hilfe von Verrastgliedern in Aufnahmen der beiden Grundkörper verrastend gehalten.

Die aus den beiden Lüftungsschiebern bestehende Einheit ist vergleichbar mit einem Drehschieber, dessen Durchmesser durch den Radius der Krümmung jedes bogenförmigen Grundkörpers bestimmt ist. Infolgedessen entsteht eine verhältnismäßig tiefe Schieberlüftung, gemessen senkrecht zur Ebene eines Fensters oder einer Tür, ober- oder unterhalb der diese Schieberlüftung eingebaut ist. Sie ragt daher relativ weit in den zu belüftenden Raum hinein, was aus verschiedenen Aspekten unerwünscht und nachteilig ist. Es kommt noch hinzu, daß wegen des im Durchmesser verhältnismäßig großen « Drehschiebers auch die beiden Grundkörper vergleichsweise groß ausgebildet sein müssen. Dies führt zu einem hohen Materialverbrauch und demzufolge hohen Kosten. Selbst bei Leichtbauweise ist damit auch ein unnnötig großes Gewicht verbunden. Weil sich die Lufteintritts- und -austrittsöffnung über die gesamte Lüftungslänge erstreckt und sie verhältnismäßig breit ist - in Richtung der Fensterebene gesehen - kann die Schieberlüftung entweder nicht beliebig lang ausgebildet werden oder sind zusätzliche Versteifungselemente notwendig.

Derartige Versteifungselemente sind beispielsweise durch die EP-A-0021 164 bekannt geworden. Durch diese Druckschrift ist es darüberhinaus bekannt, an den Isolationsleisten im Querschnitt etwa U-förmige Verrastglieder vorzusehen. Nachteilig ist bei dieser Schieberlüftung, daß die Isolationsleisten einstückig mit einer Aufnahme für den « Drehschieber hergestellt sind, wodurch sich doppelte und mehrfache Wandstärken ergeben, welche gleichfalls zur Erhöhung von Gewicht und Preis beitragen.

Durch die DE-U-1 958 272 ist es bekannt geworden, anstelle von im Querschnitt bogenförmigen Schiebern ebene Schieber mit Lüftungsöffnungen zu verwenden und beide gemeinsam gegenüber dem mit gleichartigen Lüftungsöffnungen versehenen Grundkörpern zu verschieben. Wenn die Lüftungsöffnungen von Schieber und Grundkörper kongruent sind, so erfolgt ein Luftdurchtritt, während in der anderen Verschiebeendstellung der Schieber die Lüftungsöffnungen des Grundkörpers durch die Schieberstege abgedeckt sind. Der Grundkörper dieser Schieberlüftung ist durch den metallenen Rahmen eines Fensters gebildet, der sich in der kalten Jahreszeit an der dem Rauminnern zugekehrten Seite genau so stark abkühlt wie an seiner Außenfläche. Infolgedessen muß man bei dieser Schieberlüftung mit Schwitzwasserbildung und erheblichem Wärmeverlust rechnen. Es kommt noch hinzu, daß die Führungen für die beiden Schieber im Rahmenprofil ausgeformt sind und damit aus Metall bestehen. Um eine Leichtgängigkeit des ebenfalls metallenen Schiebers zu gewährleisten, muß entsprechendes Spiel quer zur Ebene des Schiebers vorgesehen werden. Dies führt zwangsläufig dazu, daß selbst bei geschlossener Schieberlüftung aufgrund des Spiels gewisse Schleichwege für die Luft bleiben und daher zumindest bei starkem Winddruck Luft durch die geschlossene Schieberlüftung treten kann.

Vorstehendes gilt auch für eine andere ebene Schieberlüftung, welche durch die DE-U-1 958 272 bekannt geworden ist.

Die Aufgabe der Erfindung wird infolgedessen darin gesehen, eine Schieberlüftung zu schaffen, die bei verhältnismäßig geringer Dicke einen geringen Wärmeverlust aufweist und in der Schließstellung besonders dicht ist.

Die Lösung dieser Aufgabe ergibt sich aus Anspruch 1. Durch die Verwendung ebener Lüftungsschieber wird in der angestrebten Weise die bei der Schieberlüftung nach der US-PS unvermeidliche große Querausdehnung vermieden, wobei der Vorteil des geringen Wärmeverlustes und der Vermeidung von Schwitzwasserbildung an der Innenfläche erhalten bleibt. Andererseits bleibt dadurch aber auch der Vorteil der geringen Bautiefe erhalten, der sich aus der Schieberlüftung gemäß beispielsweise der DE-U-1 958 272 ergibt, ohne deren nachteilige Kältebrückenbildung in Kauf genommen werden muß.

Darüber hinaus ergibt sich noch der weitere Vorteil, daß man mit Hilfe der Dichtleisten nicht nur an der Innenfläche der Schieber eine gute Abdichtung erreicht, sondern aufgrund der federelastischen Wirkung dieser Dichtleisten auch ein vergleichsweise gutes Anliegen des Schiebers an der Innenfläche des zugeordneten Grundkörpers.

Weitere vorteilhafte Ausgestaltungen der erfindungsgemäßen Schieberlüftung ergeben sich aus der nachfolgenden Beschreibung eines Ausführungsbeispiels.

Die Zeichnung zeigt ein derartiges Ausführungsbeispiel anhand eines vertikalen Querschnitts durch eine horizontale Schieberlüftung.

Die Schieberlüftung besteht im wesentlichen aus den beiden Grundkörpern 1 und 2 und den daran senkrecht zur Pildebene verschiebbar gelagerten Schiebern 3 bzw. 4, sowie den beiden Isolations-Profilleisten 5 und 6, welche die beiden Grundkörper 1 und 2 unter Bildung einer Kammer 7 wärmeisolierend miteinander verbinden. An den beiden Schmalseiten der Schieberlüftung ist die Kammer mittels nicht näher dargestellter Endstücke verschlossen, von denen eines gleichzeitig als Antrieb ausgebildet sein kann. Letzterer ist mit den beiden innenliegenden Schiebern 3 und 4 oder einem zwischen beide eingesetzten Kupplungsstück verbunden, so daß die Schieber gleichzeitig und gleichsinnig bewegt werden können. Beim Ausführungsbeispiel ist der Schieber 3 mit herkömmlichen, etwa rechteckigen Lüftungsschlitzen 3 versehen, während der Schieber 4 Lüftungsöffnungen besitzt, die aus Gruppen kleiner Lüftungslöcher 9 bestehen. Diese Gruppen bestehen ihrerseits aus Längs- und Querreihen der kleinen Lüftungslöcher, deren Platzbedarf insgesamt etwa demjenigen eines Lüftungsschlitzes 10 des Grundkörpers 2 entspricht. Zwischen den Lüftungsschlitzen 10 bzw. den Lüftungsöffnungsgruppen des Schiebers 4 sind Stege, deren Abmessungen etwa denjenigen der Lüftungsschlitze 10 entsprechen.

Die Lüftungsschlitze des Grundkörpers 1 sind beim Ausführungsbeispiel aufgrund von jeweils zwei Stegen 11 und 12 dreigeteilt, wobei an den beiden Stegen jeweils der leicht geneigt nach außen unten verlaufende eine Schenkel zweier winkelförmiger Wetterleisten 13 und 14 angesetzt ist. Oberhalb des obersten Lüftungs- Teilschlitzes 15 befindet sich eine weitere Wetterleiste 16, an die sich unmittelbar ein Versteifungswinkel 17 anschließt. Außerdem ist am unteren Ende jedes Lüftungs-Teilschlitzes eine Abtropfnase 18 angeformt. An seinem unteren Längsrand 19 trägt der Grundkörper 1 einen winkelförmigen, vorzugsweise rechtwinkligen Glasscheiben-Anschlag 20. Aufgrund dieser Ausbildung eignet sich diese Schieberlüftung zum Aufsetzen auf eine Scheibe, vorzugsweise Isolierglasscheibe, d. h. diese Schieberlüftung ist für den Einbau in einen Glasfalz vorgesehen. Sie ist jedoch hierauf keinesfalls beschränkt und kann durch leichte Abwandlung, insbesondere am oberen und unteren Längsrand, auch als herkömmliche Blendrahmenlüftung oder Schieberlüftung für einen Mauerdurchbruch verwendet werden.

Die beiden Grundkörper 1 und 2 sind, wie bereits ausgeführt wurde, über eine Isolationsschicht miteinander verbunden, welche den Wärmeübergang von einem Grundkörper zum anderen unterbinden oder zumindest erschweren soll und die beim Ausführungsbeispiel aus den beiden Isolations-Profilleisten 5 und 6 am oberen bzw. unteren Längsrand der beiden Grundkörper besteht. Diese sind, wie man der Zeichnung entnehmen kann, in ganz besonderer Weise gestaltet und ausgebildet. Außerdem findet eine schnappende bzw. rastende Verbindung zwischen jedem der beiden Grundkörper 1 und 2 und den dazwischen liegenden Isolations-Profilleisten 5 und 6 statt. Zu diesem Zweck befinden sich am oberen und unteren Längsrand beider Grundkörper im Querschnitt U-förmige Verrastaufnahmen 21 und 22 bzw. 23 und 24. In jede ist ein im Querschnitt ebenfalls etwa U-förmiges Verrastglied 25, 26 bzw. 27, 29 der zugeordneten Isolations-Profilleiste 5 bzw. 6 eingerastet. An die freien Enden der U-Schenkel der Verrastaufnahmen und der Verrastglieder sind Verrastwülste angeformt, welche einander in der aus der Zeichnung ersichtlichen Weise hintergreifen.

Für die beiden Schieber 3 und 4 kann man bekannte, nicht dargestellte Führungen am Grundkörper 1 bzw. 2 vorsehen. Zusätzlich oder alternativ kann man ihre Innenseiten an Dichtleisten 29, 30 bzw. 31, 32 anliegen lassen. Diese sind beim Ausführungsbeispiel einstückig mit den beiden vorzugsweise gleich ausgebildeten und spiegelbildlich angeordneten Isolations-Profilleisten 5 und 6 hergestellt. Ihre Ebene verläuft geneigt zu derjenigen der Schieber 3 bzw. 4 und ihre Aufgabe besteht darin, die Schieber gegen die Innenfläche ihres Grundkörpers drücken, um dadurch deren Fugendichtheit zu verbessern. Infolgedessen müssen sie eine ausreichende Eigenelastizität besitzen. Andererseits sind ihre anliegenden Dichtlippen beim Öffnen und Schliessen dieser Schieberlüftung einer gewissen Reibung unterworfen und sie müssen infolgedessen zumindest in diesem Bereich vergleichsweise widerstandsfähig sein. Aus diesem Grunde wird in weiterer Ausgestaltung der Erfindung vorgeschlagen, daß jede Dichtleiste 29, 30 ; 31, 32 als sogenannte Hart-Weich-Dichtleiste ausgebildet ist, wobei ihr freies, am Schieber anliegendes Ende 33 aus hartem und ihr Anlenkende bzw. ihr restlicher Teil aus weicherem Material mit entsprechender Elastizität hergestellt sind. Vor allen Dingen ist daran gedacht, daß der anliegende Dichtleistenrand 33 etwas verdickt, insbesondere im Querschnitt etwa kreisförmig ist.

Die U-Mittelstücke der beiden Verrastglieder 25, 28 bzw. 26, 27 sind mittels eines im Querschnitt etwa T-förmigen Stegs 34 bzw. 35 miteinander verbunden, vorzugsweise einstückig hergestellt. Dabei bildet der T-Quersteg 36 bzw. 37 je eine Abstützung für die beidseits angeordneten Dichtleisten 29 und 32 bzw. 30 und 31, insbesondere deren freie Leistenränder 33. Diese Ausführung ermöglicht es, auf separate Führungen an den Grundkörpern 1 und 2 für ihre Schieber 3 bzw. 4 zu verzichten.

Die beiden Isolations-Profilleisten 5 und 6 haben mehrere, im seitlichen Abstand angeordnete Befestigungsbohrungen 38, die mit entsprechenden Bohrungen 39 bzw. 40 oder anderen Durchbrüchen der beiden Grundkörper 1 bzw. 2 fluchten. Außerdem liegen die Achsen der Befestigungsbohrungen 38 in den Mittelebenen der U-förmigen Verrastglieder 25 bis 28. Bei Anordnung eines Versteifungswinkels 17 besitzt dessen vertikaler Schenkel eine Bohrung 41, die mit den übrigen genannten Bohrungen ebenfalls fluchtet. Infolgedessen kann man über alle diese Bohrungen die erfindungsgemäße Schieberlüftung an ein nicht dargestelltes Element, beispielsweise einen Blendrahmen od. dgl., anschrauben. Das dem Grundkörper 2 zugeordnete Ende der Befestigungsbohrungen 36 ist erweitert und nimmt den Schraubenkopf auf. Damit ist die Schraube wärmeisoliert gehalten, so daß auch im Bereich dieser Befestigungsmittel keine Kältebrücken entstehen. Die Ansenkung ist mit 42 bezeichnet. Jede der beiden Isolations- Profilleisten 5 und 6 weist an ihrem außen gelegenen Längsrand eine insbesondere im Querschnitt etwa winkelförmige Befestigungsnut 43 bzw. 44 für einen nicht gezeigten Glasscheibenanschlag auf. Damit erreicht man auch in diesem Bereich eine thermische Trennung und im Sinne der Aufgabenstellung vorteilhafte Ausbildung.

Die besondere Ausbildung des Schiebers 4 verhindert an sich bereits das Eindringen von Fliegen und anderem Ungeziefer, jedoch kann man zusätzlich noch ein oder zwei in bekannter Weise im Bereich der Schieber befestigte, nicht gezeigte Fliegengitter, anbringen. Das gilt insbesondere dann, wenn man den Schieber 4 in herkömmlicher Weise mit rechteckigen Lüftungsschlitzen versieht.

## Patentansprüche

1. Schieberlüftung mit zwei über zwei an den beiden Längsrändern gelegene profilierte Isolationsleisten (5, 6) miteinander verbundenen Grundkörpern (1, 2), deren beide Lüftungsschieber (3, 4) miteinander gekuppelt sowie mittels eines gemeinsamen Antriebs gleichzeitig und gleichsinnig verstellbar sind, wobei die Isolationsleisten in Aufnahmen der beiden Grundkörper verrastend gehalten und bei der die Lüftungsschieber (3, 4) eben sind sowie mehrere nebeneinander angeordnete, durch Stege getrennte Lüfttungsöffnungen aufweisen, die bei geöffneter Schieberlüftung deckungsgleich mit gleichen Lüftungsöffnungen des zugeordneten Grundkörpers (1, 2) stehen und bei geschlossener Schieberlüftung von den Stegen ihres Grundkörpers überdeckt sind, wobei ferner die Isolationsleisten je zwei etwa U-förmige Verrastglieder (25, 28 ; 26, 27) aufweisen und jeder seinem Schieber (3, 4) zugeordnete U-Schenkel oder der U-Mittelsteg jedes Verrastglieds (25, 28 ; 26, 27) mit einer geneigt zur Schieberebene angeordneten Dichtleiste (29, 32 ; 30, 31) verbunden, insbesondere einstückig gefertigt sind, und bei der das freie Ende (33) der Dichtleisten am Schieber (3 bzw. 4) anliegt.

2. Schieberlüftung nach Anspruch 1, dadurch gekennzeichnet, daß jede Dichtleiste (29, 32 ; 30, 31) als sogenannte Hart-Weich-Dichtleiste ausgebildet ist, wobei ihr freies, am Schieber (3, 4) anliegendes Ende (33) aus hartem, und ihr Anlenkende aus weicherem Material, insbesondere Kunststoff, hergestellt sind.

3. Schieberlüftung nach Anspruch 2, dadurch gekennzeichnet, daß der anliegende Dichtleistenrand (33) etwas verdickt, insbesondere im Querschnitt etwa kreisförmig ist.

4. Schieberlüftung nach einem oder mehreren der Ansprüche 1 bis 3, dadurch gekennzeichnet, daß die U-Mittelstücke der beiden Verrastglieder (25, 28 ; 26, 27) mittels eines im Querschnitt etwa T-förmigen Stegs (34, 35) verbunden, insbesondere einstückig hergestellt sind, dessen T-Quersteg (36, 37) je eine Abstützung für die beidseits angeordneten Dichtleisten (29, 32 ; 30, 31), insbesondere deren freie Leistenränder (33) bildet.

5. Schieberlüftung nach einem oder mehreren der Ansprüche 1 bis 4, gekennzeichnet durch mehrere, im seitlichen Abstand angeordnete Befestigungsbohrungen (38) der beiden Isolations-Profilleisten (5, 6), die mit entsprechenden Bohrungen oder Durchbrüchen (39, 40, 41) der beiden Grundkörper (1, 2) fluchten.

6. Schieberlüftung nach Anspruch 5, dadurch gekennzeichnet, daß die Befestigungsbohrungen (38) der Isolations- Profilleisten (5, 6) an einem Ende eine Ansenkung (42) od. dgl. aufweisen.

7. Schieberlüftung nach einem oder mehreren der vorhergehenden Ansprüche, dadurch gekennzeichnet, daß der in Gebrauchslage äußere Grundkörper (1) an seiner Außenseite als sogenanntes Wetterprofil mit winkelförmigen Wetterleisten (13, 14, 16) ausgebildet ist.

8. Schieberlüftung nach einem oder mehreren der vorhergehenden Ansprüche, dadurch gekennzeichnet, daß der Schieber (4) wenigstens des in Gebrauchslage inneren Grundkörpers (2) als sogenannter Lochschieber ausgebildet ist, dessen Lüftungsöffnungen aus Gruppen kleiner Lüftungslöcher (9) bestehen.

9. Schieberlüftung nach einem oder mehreren der Ansprüche 1 bis 9, dadurch gekennzeichnet, daß jede Isolations- Profilleiste (5, 6) an ihrem außen gelegenen Längsrand eine insbesondere im Querschnitt etwa winkelförmige Befestigungsnut (43, 44) für einen Glasscheibenanschlag aufweist.

## Claims

1. Sliding ventilator comprising two main bodies (1, 2) connected together by two profiled insulating bars (5, 6) situated along the two longitudinal edges, the two ventilating slides (3, 4) of which main bodies are coupled together and displaceable simultaneously and in the same sense by means of a common drive, the insulating bars resting in recesses of the two main bodies, and in which the ventilating slides (3, 4) are planar and have a_plurality of ventilating apertures arranged side by side and separated by solid areas, which ventilating apertures are in alignment with identical ventilating apertures of the corresponding main body (1, 2) when the ventilation is open but are covered by the solid areas of their main body when the ventilation is closed, and the insulating bars each have two substantially U-shaped locking members (25, 28 ; 26, 27), that arm of the U-shaped member which is associated with its slide (3, 4) or the middle web of the U of each locking member (25, 28 ; 26, 27) being connected to, in particular made in one piece with a sealing bar (29, 32 ; 30, 31) which is inclined at an angle to the plane of the slide, and in which the free end (33) of the sealing bars lies in contact with the slide (3 or 4, respectively).

2. Sliding ventilator according to claim 1, characterised in that each sealing bar (29, 32 ; 30, 31) is in the form of a so-called hard-soft sealing bar in which the free end (33) which is in contact with the slide (3, 4) is made of a hard material while the connected end is made of a softer material, in particular plastics.

3. Sliding ventilator according to claim 2, characterised in that the contacting edge (33) of the sealing bar is somewhat thickened, in particular somewhat circular in cross-section.

4. Sliding ventilator according to one or more of claims 1 to 3, characterised in that the U-middle pieces of the two locking members (25, 28 ; 26, 27) are connected by, in particular integrally formed with a web (34, 35) which is substantially T-shaped in cross-section, the transverse bar (36, 37) of each T forming a support for the sealing bars (29, 32 ; 30, 31) arranged on both sides thereof, in particular for the free edges (33) of said bars.

5. Sliding ventilator according to one or more of claims 1 to 4, characterised by a plurality of assembly apertures (38) spaced apart laterally in the two insulating profile bars (5, 6) which apertures are in alignment with corresponding apertures or openings (39, 40 41) in the two main bodies (1, 2).

6. Sliding ventilator according to claim 5, characterised in that the assembly apertures (38) of the insulating profile bars (5, 6) have a countersunk portion (42) or the like at one end.

7. Sliding ventilator according to one or more of the preceding claims, characterised in that that main body (1) which is situated on the outside when assembled for use is constructed on its external surface as a so-called weather profile having angular weather strips (13, 14, 16).

8. Sliding ventilator according to one or more of the preceding claims, characterised in that the slide (4) at least of that main body (2) which is situated on the inside when assembled for use is in the form of a so-called perforated slide whose ventilation apertures consist of groups of small apertures (9).

9. Sliding ventilator according to one or more of claims 1 to 9, characterised in that each insulating profile bar (5, 6) is provided on its externally situated longitudinal edge with an assembly groove (43, 44), in particular a groove which is substantially angular in cross-section, for the attachment of a glass pane.

## Revendications

1. Aérateur à tiroirs avec deux corps de base (1, 2) assemblés l'un à l'autre au moyen de deux réglettes d'isolation profilées (5, 6) placées sur les deux bords longitudinaux, dont les deux tiroirs d'aération (3, 4) sont accouplés l'un à l'autre ainsi que déplaçables simultanément et dans le même sens à l'aide d'une commande commune, où les réglettes d'isolation sont maintenues accrochées dans des logements des deux corps de base et où les tiroirs d'aération (3, 4) sont plans et présentent plusieurs ouvertures d'aération égales, placées les unes à côté des autres, séparées par des plages, ces ouvertures, lorsque l'aérateur à tiroirs est ouvert, étant en recouvrement avec des ouvertures d'aération égales du corps de base (1, 2) associé et, lorsque l'aérateur à tiroirs est fermé, étant recouvertes par les plages de son corps de base, où en outre, les réglettes d'isolation présentent chacune deux organes d'accrochage (25, 28 ; 26, 27) à peu près en forme d'U, et où chacune des branches d'U ou la branche centrale d'U de chaque organe d'accrochage (25, 28 ; 26, 27) associée à son tiroir, est reliée à une réglette d'étanchéité (29, 32 ; 30, 31) disposée avec inclinaison sur le plan du tiroir, en particulier fait d'une pièce avec elle, et où l'extrémité libre (33) des réglettes d'étanchéité s'applique au tiroir (3, respectivement 4).

2. Aérateur à tiroirs suivant la revendication 1, caractérisé en ce que chaque réglette d'étanchéité (29, 32 ; 30, 31) est conformée en réglette d'étanchéité dite dure-molle, où son extrémité libre (33) s'appliquant au tiroir (3, 4) est faite d'une matière, en particulier d'une matière synthétique dure, et son extrémité d'articulation d'une matière plus molle.

3. Aérateur à tiroirs suivant la revendication 2, caractérisé en ce que le bord de réglette d'étanchéité (33) appliqué est quelque peu épaissi, en particulier a en section transversale une forme à peu près circulaire.

4. Aérateur à tiroirs suivant une ou plusieurs des revendications 1 à 3, caractérisé en ce que la branche centrale d'U des deux organes d'accrochage (25, 28 ; 26, 27) est reliée au moyen d'une plage (34, 35) à peu près en forme de T en section transversale, en particulier en formant une seule pièce, dont la branche transversale de T (36, 37) forme chaque fois un appui pour les réglettes d'étanchéité (29, 32 ; 30, 31) disposées de chaque côté, en particulier forme leurs bords de réglettes libres (33).

5. Aérateur à tiroirs suivant une ou plusieurs des revendications 1 à 4, caractérisé par plusieurs trous de fixation (38) disposés à distance sur le côté des deux réglettes profilées d'isolation (5, 6), qui sont en regard de trous correspondants ou de passages correspondants (39, 40, 41) des deux corps de base (1, 2).

6. Aérateur à tiroirs suivant la revendication 5, caractérisé en ce que les trous de fixation (38) des réglettes profilées d'isolation (5, 6) présentent à une extrémité un chanfrein (42) ou analogue.

7. Aérateur à tiroirs suivant une ou plusieurs des revendications précédentes, caractérisé en ce que le corps principal (1) extérieur, en position d'utilisation, est conformé de son côté extérieur en profilé dit de protection contre les intempë- ries, avec des réglettes de protection contre les intempéries, en forme de cornières (13, 14, 16).

8. Aérateur à tiroirs suivant une ou plusieurs des revendications précédentes, caractérisé en ce que le tiroir (4) au moins du corps de base (2) intérieur en position d'utilisation, est conformé en tiroir dit à trous, dont les ouvertures d'aération consistent en groupes de petits trous d'aération (9).

9. Aérateur à tiroirs suivant une ou plusieurs des revendications 1 à 9, caractérisé en ce que chaque réglette profilée d'isolation (5, 6) présente à son bord longitudinal placé à l'extérieur une rainure de fixation (43, 44), en particulier à peu près en forme de cornière en section transversale, pour une butée de vitre.
